# EUROPÄISCHE PATENTSCHRIFT

(11) **EP 0 940 543 B1**
(45) Veröffentlichungstag und Bekanntmachung des Hinweises auf die Patenterteilung: **30.08.2006**
(21) Anmeldenummer: 99810030.9
(22) Anmeldetag: 18.01.1999
(51) Int. Cl.: E05D 15/06

(54) **Schiebetüren-Rollenbeschlag**
Roller fitting for sliding doors
Ferrure à rouleaux pour portes coulissantes

(30) Priorität: 05.03.1998 CH 52898
(43) Veröffentlichungstag der Anmeldung: 08.09.1999
(73) Patentinhaber: EKU AG, CH-8370 Sirnach (CH)
(72) Erfinder: Schmidhauser, Heinz, 8588 Zihlschlacht (CH)
(74) Vertreter: Gachnang, Hans Rudolf

(56) Entgegenhaltungen:
- EP-A- 0 818 598
- CH-A- 379 954
- US-A- 3 057 005

## Beschreibung

Der Gegenstand der Erfindung ist ein Schiebetür-Rollenbeschlag, umfassend mindestens eine auf einer Schiene abzuwälzen bestimmte Tragrolle und Mittel zum Verbinden der Tragrolle mit einer Schiebetür.

Schiebetür-Rollenbeschläge sind bekannt. Sie dienen dazu, die Schiebetür an einer an der Decke befestigten Schiene aufzuhängen und deren Verschiebbarkeit zu ermöglichen. Solche Schiebetüren können als Verbindungstüren zwischen Wohnräumen oder in kleinerem Massstab als Schranktüren Verwendung finden. Sie umfassen meist einen Fahrschemel mit zwei auf diesem befestigten Rollenpaaren, welche in einem Rollenkanal oder auf einer Schiene geführt sind und ein Verbindungsmittel, welches durch den Schlitz in der Schiene nach unten ragt und an einem Haltemittel an der Oberkante der Schiebetür gehalten wird. Als Verbindungsmittel wird meist eine Schraube mit Sechskantkopf eingesetzt, welche in den Fahrschemel eindrehbar ist und welche mit ihrem Kopf in einem Schlitz im Haltemittel gelagert ist.
Dieser bekannte Schiebetür-Rollenbeschlag erfüllt die an ihn gestellten Anforderungen bezüglich Funktion; aus ästhetischen Gründen ist es jedoch erwünscht, dass der Abstand zwischen der Unterkante der Führungsschiene bzw. des Führungsschienenkanals und der Oberkante der Schiebetür möglichst gering ist. Hier sind beim bekannten Rollenbeschlag Grenzen gesetzt. Im weiteren ist die Justierung der Schiebetür aufwendig.
Aus der US-A 3,057,005 ist ein Schiebetür-Beschlag bekannt, bei dem das untere Ende eines Schraubbolzens die Gestalt eines Zahnrades aufweist. Der Schraubbolzen kämmt in einer Gewindebohrung am Rollenschemel des Schiebetürbeschlages. Das Zahnrad überragt seitlich sowohl die Halteplatte als auch die Schiebetür, so dass entweder von Hand oder mit einem Werkzeug der Schraubenbolzen drehbar ist, ohne dass die Schiebetür zuvor vom Laufwerk abgenommen werden muss. Eine Rasteinrichtung an einer Abdeckplatte, die die Stirnseite der Schiebetür überlappt, untergreift den gezahnten Schraubenkopf und ist mittels einer Noppe an diesem einrastbar, um den Schraubenbolzen in der eingestellten Position zu arretieren.
Die Aufgabe der vorliegenden Erfindung besteht nun darin, einen Schiebetür-Rollenbeschlag zu schaffen, dessen Haltemittel eine äusserst geringe Bauhöhe aufweisen und bei dem die Justierung des Abstands zwischen der Schiebetüroberkante und der Unterkante des Rollenkanals auf einfache Weise und werkzeugfrei möglich ist.
Gelöst wird diese Aufgabe durch einen Schiebetür-Rollenbeschlag nach Anspruch 1.
Die Verwendung einer dünnen U-förmigen, an der Oberkante der Schiebetür befestigbaren Platte, unter die in eine schlitzförmige Ausnehmung in der Türoberkante stirnseitig der Kopf der als Verbindungsmittel dienenden Schraube einführbar ist, erlaubt das Führen der Schiebetür mit geringstmöglichem Abstand von der Führungsschiene. Die für das Einlegen der U-förmigen Platte notwendige Ausnehmung in der Oberkante der Schiebetür ermöglicht die Verwendung von Schiebetürkonstruktionen mit sehr schmalem Rahmen. Der für die Einjustierung der Schiebetür bezüglich der Führungsschiene dienende Schraubenschlüssel ist Teil des stirnseitigen Verschlussdeckels der Haltevorrichtung und Arretiermittel für das Verbindungsmittel innerhalb der Schiebetür. Der Schiebetür-Rollenbeschlag ist sehr kostengünstig herstellbar, da die Haltevorrichtung nur ein durch Stanzen herstellbares Blechteil sowie einen als Kunststoff-Spritzgussteil herstellbaren Schraubenschlüssel bzw. Abdeckung benötigt.

Anhand eines illustrierten Ausführungsbeispieles wird die Erfindung näher erläutert. Es zeigen
- Figur 1: einen Längsschnitt durch einen Schiebetür-Rollenbeschlag, eingesetzt in einem Führungskanal und einer Schiebetür,
- Figur 2: einen Horizontalschnitt längs Linie II-II in Figur 1,
- Figur 3: eine stirnseitige Ansicht der Schiebetür und des Rollenkanals,
- Figur 4: einen Schnitt durch die Schiebetür und den Rollenkanal längs Linie IV-IV in Figur 2,
- Figur 5: eine Seitenansicht der als Schlüssel dienenden Verschlusskappe,
- Figur 6: eine Vorderansicht der Verschlusskappe,
- Figur 7: eine Aufsicht auf die Verschlusskappe,
- Figur 8: einen Querschnitt durch den Schlüsselteil der Verschlusskappe längs Linie VIII-VIII in Figur 7,
- Figur 9: einen Längsschnitt durch die U-förmige Halteplatte,
- Figur 10: einen stirnseitige Ansicht der Halteplatte,
- Figur 11: eine Aufsicht auf die U-förmige Halteplatte,
- Figur 12: einen Querschnitt durch die in die Schiebetür eingebaute Halteplatte mit angesetztem Schraubenschlüssel beim Justieren.

In Figur 1 ist die Oberkante einer Schiebetür 1 mit einem Rahmen 3, beispielsweise einem Hartholzrahmen und mit einer Füllung 5 teilweise sichtbar. Oberhalb des Rahmens 3 liegt eine Führungsschiene oder ein Führungskanal 7 mit rechteckigem Querschnitt und mit zwei Rollenbahnen 9 für die Rollen 11,13 eines Rollenwagens 15 mit einem Rollenschemel 17. Der Rollenschemel 17 trägt die beiden Rollenpaare 11,13 und dient einem Verbindungsmittel, im dargestellten Beispiel einer zylindrischen Schraube 19 mit einem Gewindeabschnitt 21 und einem Sechskant-Schraubenkopf 23, als Verankerung. Die Schraube 19 ist in einem durchgehenden Gewinde 25 drehbar gehalten und axial einstellbar. Der Rollenschemel 17 und/oder die Rollenpaare 11,13 können aus Kunststoff oder Metall gefertigt sein. Der Führungskanal 7 kann unten an einer Wohnraum- oder Schrankdecke 14 angeschraubt oder in eine entsprechend ausgebildete, den Führungskanal aufnehmende Nut eingesetzt sein (keine Abb.).

Im Rahmen 3 der Schiebetür 1 liegt in einer ersten Ausnehmung 27 eine U-förmige flache, aus einem Blech erzeugte Halteplatte 29 vorzugsweise bündig zur Oberfläche 31 des Rahmens 3. Im Bereich unterhalb des Schlitzes 33 in der Halteplatte 29 befindet sich eine zweite abgestufte Ausnehmung 35, deren Breite etwas grösser ist als die Breite des Schlitzes 33. In den beiden Schenkeln 37 und dem Verbindungsteil 39 der Halteplatte 29 sind konisch angesenkte Schraubenlöcher 39 für Holzschrauben 41 angebracht. Die Enden der Schenkel 37 liegen, an der Schiebetür 1 montiert, um einen Betrag a zur Stirnkante 39 der Schiebtür 1 zurückversetzt. Mit Holzschrauben oder anderen, eine einwandfreie, auf Zug beanspruchbare Befestigung sicherstellenden Schrauben 43 ist die Halteplatte 29 mit der Schiebetür 1 verbunden.

In den durch die zweite Ausnehmung 35 unterhalb der Halteplatte 29 gebildeten Raum ist eine als Schraubenschlüssel 47 und Rasteinrichtung konzipierte Abdeckplatte 45 einsetzbar. Der vordere Teil des Schraubenschlüssels 47 auf der linken Seite der Darstellungen in den Figuren 5 und 7 dient als Abdeckplatte 45. Diese kommt in den äusseren, von der Halteplatte 29 nicht überdeckten Bereich der Ausnehmung 35 zu liegen, und sie weist eine Dicke a auf. In der Abdeckplatte 45 ist eine Bohrung 49 zum stirnseitigen Einführen einer Schraube 51 eingelassen. An der Rückseite der Abdeckplatte 45 schliessen zwei parallel verlaufend liegende Traversen 53 an, die sich anschliessend vereinen und an ihrem gemeinsamen Ende einen ringförmigen Schraubenschlüsselkopf 55 tragen. Der Schraubenschlüsselkopf 55 passt auf den Schraubenkopf 23 der Schraube 19 am Rollenschemel 15. An den beiden Traversen 53 sind zwei, den Zwischenraum 57 zwischen den Traversen 53 verengende Nocken 59 angebracht oder angeformt. Die Nocken 59 überragen zudem die Oberflächen der beiden Traversen 53 um einen Betrag b. Der Abstand c zwischen den sich gegenüberliegenden Flächen der Nocken 59 ist kleiner als der Durchmesser des Gewindeschaftes 61 der Schraube 51, welche stirnseitig in die Bohrung 49 der Abdeckplatte 45 eindrehbar ist. Die Aussenkanten der beiden Nocken 59 liegen in einem Abstand g, der der Breite des Schlitzes zwischen den beiden Schenkeln 37 der Halteplatte 29 entspricht. Die Nocken 59 liegen in einem Abstand d von der Hinterkante der Abdeckplatte 45 und weisen eine Breite e auf.

Die Nocken 59 sind dazu ausgebildet und bestimmt, in Einschnitte 63 an der Halteplatte 29 einzugreifen. Die Einschnitte 63 sind, um eine spielfreie Verbindung zwischen dem Schraubenschlüssel 47 und der Halteplatte 29 zu erlangen, ebenfalls im Abstand d von der Rückseite der Abdeckplatte 45 entfernt ausgebildet und weisen eine Breite e auf.

Selbstverständlich sind jeder Schiebetür 1 mindestens zwei Rollenwagen 15 zugeordnet.

Im folgenden wird nun der Einbau, die Justierung und die Funkionsweise des Schiebetür-Rollenbeschlags näher erläutert.
An der Decke 14 des Schranks oder Wohnraums wird der kastenförmige Führungskanal 7 befestigt. An der Oberkante der Schiebetür 1 wird eine erste Ausnehmung 27 ausgefräst, welche eine der Dicke f der Halteplatte 29 entsprechende Tiefe aufweist und der Kontur der Halteplatte 29 folgt. Im zentralen Bereich der ersten Ausnehmung 27 kommt die zweite Ausnehmung 35 zu liegen. Selbstverständlich können die beiden Ausnehmungen 27 und 35 mit einem geeigneten Stufenfräser auch in einem Arbeitsgang erzeugt werden. In die erste Ausnehmung wird die Halteplatte 29 eingelegt und mit beispielsweise fünf Schrauben 43 am Rahmen 3 der Schiebetür 1 befestigt. Der Rollenwagen 15 ist stirnseitig oder durch eine entsprechend ausgebildete seitliche Öffnung in den Führungskanal 7 eingefahren und die Schraube 19 so weit eingedreht, dass der Schaft der Schraube 19 stirnseitig in den Schlitz 33 der Halteplatte 29 eingeführt werden kann und der Schraubenkopf 23 in der Ausnehmung 35 zu liegen kommt. Ab diesem Moment hängt das Gewicht der Schiebetür 1 am Rollenwagen 15. Nun kann der Schraubenschlüssel 55 stirnseitig in die zweite Ausnehmung 35 eingeführt und auf den Schraubenkopf 23 aufgesteckt werden. Damit nicht die gesamte zweite Ausnehmung 35 eine Tiefe aufweisen muss, welche der Höhe des Schraubenkopfs 23 und der Dicke des Schraubenschlüssels 47 entspricht, ist nur eingangs ein kurzer Abschnitt 65 der zweiten Ausnehmung 35 mit einer grösseren Tiefe versehen. Mit dem als Abdeckplatte 45 kombinierten Schraubenschlüssel 47 kann nun die vertikale Lage der Schiebetür 1 justiert werden. Der Spalt zwischen der Oberkante 31 der Schiebetür 1 und der Unterseite des Führungskanals 7 lässt sich im wesentlich bis auf einen oder weniger als einen Millimeter verringern. Mit dem Schraubenschlüssel lassen sich gemäss Figur 12 Drehbewegungen von ca. 70° ausführen.

Nach erfolgter Justierung wird die Abdeckplatte 35 mit dem Schraubenschlüssel 47 in die zweite Ausnehmung 35 vollständig eingeschoben, wobei der Schraubenschlüsselkopf 55 weiterhin auf dem Schraubenkopf 23 aufgesteckt bleibt. Beim Eindrehen der Schraube 51 werden der Abstand c der beiden Nocken 59 vergrössert und die Nocken 51 in die Einschnitte 63 an der Halteplatte 29 eingerastet. Der Rollenwagen 15 ist nun bezüglich der Schiebetür 1 in beiden Fahrrichtungen unverrückbar gehalten.

## Patentansprüche

1. Schiebetür-Rollenbeschlag, umfassend mindestens ein auf einer Schiene (9) abzuwälzen bestimmtes Tragrollenpaar (11,13) an einem Rollenschemel (17), eine zylindrische Schraube (19) mit einem Gewindeabschnitt (21) zum Verbinden des Rollenschemels (17) mit einer an dieser aufzuhängen bestimmten Schiebetür (1) und ein über einer Ausnehmung (35) zu liegen bestimmte und mit der Oberkante der Schiebetür verbindbare Halteplatte (29) mit einem U-förmigen Grundriss, an welcher der schraubenkopf (23) der Schraube (19) zur Justierung der vertikalen Lage der Schiebetür unten anliegt und verankert ist, wobei an der Halteplatte (29) Bohrungen (39) zum Hindurchführen von Befestigungsschrauben (43) zur Befestigung an der Schiebetür (1) angebracht sind und mit einer Rasteinrichtung an einer Abdeckplatte (45), **dadurch gekennzeichnet, dass** an der Abdeckplatte (45) ein unterhalb der Halteplatte (29) einsetzbarer Schraubenschlüssel (47) mit einem zwei Traversen (53) umfassenden Schaft und einem zum Schraubenkopf (23) passenden Schlüsselkopf (55) angeformt ist.

2. Schiebetür-Rollenbeschlag nach Anspruch 1, **dadurch gekennzeichnet, dass** zwischen den Traversen (53) des Schraubenschlüssels (47) ein in Längsrichtung verlaufender schlitzförmiger Zwischenraum (57) und mindestens ein Nocken (59) ausgebildet sind.

3. Schiebetür-Rollenbeschlag nach Anspruch 2, **dadurch gekennzeichnet, dass** der mindestens eine Nocken (59) sowohl in den Zwischenraum (57) hinein- als auch über die Oberfläche der beiden Schenkel (37) der Halteplatte (29) ragt.

4. Schiebetür-Rollenbeschlag nach Anspruch 3, **dadurch gekennzeichnet, dass** die Aussenkanten der beiden Nocken (59) in einem Abstand (g) liegen, der der Breite des Schlitzes (33) zwischen den beiden Schenkeln (37) der Halteplatte (29) entspricht.

5. Schiebetür-Rollenbeschlag nach einem der Ansprüche 3 oder 4, **dadurch gekennzeichnet, dass** der Schraubenschlüssel (47) durch stirnseitiges Eindrehen einer Schraube (51) durch die Abdeckplatte (45) an der Halteplatte (29) verrastbar ist.

6. Schiebetür-Rollenbeschlag nach Anspruch 5, **dadurch gekennzeichnet, dass** durch das Verrasten des Schraubenschlüssels (47) an der Halteplatte (29) der Schraubenkopf (23) der Schraube (19), welche am Rollenschemel (17) befestigt ist, der Rollenschemel (17) in Fahrrichtung und quer dazu ebenfalls mit der Halteplatte (29) unverrückbar verbunden ist.

## Claims

1. A roller fitting for sliding doors, comprising at least one support roller pair (11, 13) on a roller carriage (17), said pair envisaged to roll along on a rail (9), a cylindrical screw (19) with a threaded section (21) for connection of the roller carriage (17) to a sliding door (1) which is envisaged to be suspended on this, and a holding plate (29) with a U-shaped outline, which is envisaged to lie over a recess (35), is connectable to the upper edge of the sliding door, and on which the screw head (23) of the screw (19) for adjusting the vertical position of the sliding door, bears and is anchored at the bottom, wherein bores (39) for leading through fastening screws (43) for fastening on the sliding door (1) are incorporated on the holding plate (29), and with a locking means on a cover plate (45), **characterised in that** a spanner (47) able to be applied below the holding plate (29) with a shank comprising to crossmembers (53) and with a spanner head (55) fitting which the screw head (23) is integrally formed on the cover plate (45).

2. A roller fitting for sliding doors, according to claim 1, **characterised in that** a slot-like intermediate space (57) running in the longitudinal direction and at least one cam (59) are formed between the crossmembers (53) of the spanner (47).

3. A roller fitting for sliding doors, according to claim 2, **characterised in that** the at least one cam (59) projects into the intermediate space as well as beyond the surface of the two limbs (37) of the holding plate (29).

4. A roller fitting for sliding doors, according to claim 3, **characterised in that** the outer edges of the two cams (59) lie at a distance (g) which corresponds to the width of the slot (33) between the two limbs (37) of the holding plate (29).

5. A roller fitting for sliding doors, according to one of the claims 3 or 4, **characterised in that** the spanner (47) may be locked on the holding pate (29) by way of rotating in a screw (51) through the cover plate (45) at the end side.

6. A roller fitting for sliding doors, according to claim 5, **characterised in that** by way of the locking of the spanner (47) on the holding plate (29), the screw head (23) of the screw (19) which is fastened on the roller carriage (17), and the roller carriage (17), are unmovably connected to the holding plate (29) in the travel direction and transversely thereto.

## Revendications

1. Ferrure à rouleaux pour portes coulissantes, comportant au moins une paire de rouleaux porteurs (11, 13) destinés à rouler sur un rail (9) sur un transporteur à rouleaux (17), une vis cylindrique (19) comprenant un tronçon fileté (21) pour relier le transporteur à rouleaux (17) à une porte coulissante (1) destinée à être accrochée sur celle-ci et une plaque de maintien (29) destinée à venir se placer sur un évidement (35) et pouvant être reliée à l'arête supérieure de la porte coulissante et présentant une vue en plan en forme de U, sur laquelle la tête (23) de la vis (19) vient s'appliquer par le bas pour l'ajustement de la position verticale de la porte coulissante et est ancrée - des perçages (39) pour la traversée de vis de fixation (43) afin de fixer la porte coulissante (1) étant ménagés sur la plaque de maintien (29) - et présentant un dispositif d'encliquetage sur une plaque de recouvrement (45), **caractérisée en ce qu'**une clé plate (47) pouvant être mise en place en dessous de la plaque de maintien (29) et comportant une tige présentant deux traverses (53), et une tête de clé (55) adaptée à la tête de vis (23) sont conformées sur la plaque de recouvrement (45).

2. Ferrure à rouleaux pour portes coulissantes selon la revendication 1, **caractérisée en ce qu'**un espace intermédiaire (57) en forme de fente et s'étendant en direction longitudinale et au moins une came (59) sont réalisés entre les traverses (53) de la clé plate (47).

3. Ferrure à rouleaux pour portes coulissantes selon la revendication 2, **caractérisée en ce que** la au moins une came (59) dépasse aussi bien jusque dans l'espace intermédiaire (57), qu'au-delà de la surface des deux branches (37) de la plaque de maintien (29).

4. Ferrure à rouleaux pour portes coulissantes selon la revendication 3, **caractérisée en ce que** les arêtes extérieures des deux cames (59) sont disposées à une distance (g) qui correspond à la largeur de la fente (33) entre les deux branches (37) de la plaque de maintien (29).

5. Ferrure à rouleaux pour portes coulissantes selon l'une ou l'autre des revendications 3 et 4, **caractérisée en ce que** la clé plate (47) peut être encliquetée sur la plaque de maintien (29) par vissage frontal d'une vis (51) à travers la plaque de recouvrement (45).

6. Ferrure à rouleaux pour portes coulissantes selon la revendication 5, **caractérisée en ce que**, en raison de l'encliquetage de la clé plate (47) sur la plaque de maintien (29), la tête (23) de la vis (19), laquelle est fixée sur le transporteur à rouleaux (17), et le transporteur à rouleaux (17) sont reliés à la plaque de maintien (29) sans pouvoir bouger, dans la direction de déplacement et aussi perpendiculairement à celle-ci.
